# FASCICULE DE BREVET EUROPEEN

(11) **EP 3 983 088 B1**
(45) Date de publication et mention de la délivrance du brevet: **09.10.2024**
(21) Numéro de dépôt: 20731107.7
(22) Date de dépôt: 10.06.2020
(51) Int. Cl.: A62B 17/00, A41D 31/02

(54) **ENSEMBLE DE PROTECTION INDIVIDUELLE CONTRE LES AGRESSIONS NRBC**
PERSONENSCHUTZKIT ZUM SCHUTZ GEGEN NRBC-ANGRIFFE
PERSONAL PROTECTION KIT FOR PROTECTION AGAINST NRBC ATTACKS

(30) Priorité: 13.06.2019 FR 1906278
(43) Date de publication de la demande: 20.04.2022
(73) Titulaire: Paul Boye Technologies, 31860 Labarthe-sur-Leze (FR)
(72) Inventeur: BOYE, Jacques, 34200 Sete (FR)
(74) Mandataire: Ipside
(86) Numéro de dépôt international: PCT/EP2020/066134
(87) Numéro de publication internationale: WO 2020/249637

(56) Documents cités:
- US-A- 5 860 163
- US-A1- 2007 169 247

## Description

### Domaine technique de l'invention

L'invention relève des dispositifs de protection individuelle, notamment à usage militaire, et concerne plus particulièrement un ensemble de protection individuelle contre les agressions nucléaires, radiologiques, biologiques et chimiques, connues de l'homme du métier sous le sigle « NRBC ».

### Technique antérieure

Les dispositifs de protection individuelle contre les agressions NRBC sont notamment formés par des articles d'habillement. Un exemple d'un tel dispositif est décrit dans le document US 2007/0169247 A1.

Ces articles d'habillement, lorsqu'ils sont portés par un utilisateur, couvrent en partie ou en totalité son corps afin de préserver sa peau ou ses muqueuses de tout contact avec des agents contaminants, notamment sous forme liquide ou gazeuse.

Ces articles d'habillement comprennent généralement une couche externe destinée à assurer la résistance mécanique de l'article d'habillement et à garantir une protection contre les agents contaminants sous forme liquide. Cette dernière est généralement obtenue par l'application d'un traitement hydrophobe et/ou oléophobe.

La couche externe est généralement superposée à une couche interne réalisée à partir d'un matériau filtrant destiné à filtrer les agents contaminants sous forme gazeuse. Cette filtration est obtenue par exemple grâce à l'utilisation de charbon actif, aussi appelé carbone activé.

Les couches externe et interne sont assemblées l'une à l'autre de façon continue.

Lorsque l'utilisateur porte plusieurs articles d'habillement, notamment un vêtement destiné à recouvrir la partie supérieure de son corps et un pantalon destiné à recouvrir la partie inférieure de son corps, l'interface entre ces articles d'habillement attenants constitue une zone à risque pour l'utilisateur susceptible de laisser pénétrer à l'intérieur du vêtement, les agents contaminants sous forme liquide, gazeuse et aérosol.

En effet, les deux articles d'habillement attenants sont susceptibles de s'écarter l'un de l'autre dans certaines circonstances, par exemple selon certains mouvements réalisés par l'utilisateur ou selon certaines positions occupées par ce dernier, et ainsi de découvrir l'utilisateur sur une zone pouvant entrer en contact avec d'éventuels agents contaminants sous forme liquide, gazeuse et aérosol présents dans l'environnement extérieur.

Il existe donc un besoin de garantir à un utilisateur une protection à l'interface entre plusieurs articles d'habillement d'un dispositif de protection individuelle contre les agressions NRBC.

### Présentation de l'invention

La présente invention a notamment pour but de fournir un ensemble de protection individuelle contre les effets d'agents contaminants sous toutes formes apportant une solution efficace pour protéger un utilisateur notamment au niveau des interfaces entre différents articles d'habillement dont est composé ledit ensemble de protection.

À cet effet, l'invention, telle qu'énoncée dans la revendication 1, concerne un ensemble de protection individuelle d'un utilisateur contre un agent contaminant sous toutes formes, par exemple liquide, gazeuse ou aérosol, comportant un vêtement destiné à recouvrir la partie supérieure du corps de l'utilisateur et un pantalon destiné à recouvrir la partie inférieure du corps de l'utilisateur. Le vêtement comprend des manches et un col opposé à une ouverture de tronc destinée à recevoir en engagement le tronc de l'utilisateur.

Le vêtement comprend dans son épaisseur d'un environnement extérieur vers son corps :
- une couche externe perméable à l'air, configurée pour stopper l'agent contaminant sous sa forme liquide, et présentant une double caractéristique hydrophobe et/ou oléophobe,
- une couche interne perméable à l'air et configurée pour absorber et/ou adsorber un agent contaminant sous forme gazeuse.

Les couches externe et interne sont non liées l'une avec l'autre, c'est-à-dire qu'elles sont libres l'une par rapport à l'autre, au niveau de l'ouverture de tronc de sorte que lorsque l'ensemble de protection est porté par un utilisateur, le pantalon puisse être interposé entre lesdites couches externe et interne.

Ainsi, contrairement à l'existant qui consiste à fixer entre elles les couches externe et interne de façon continue sur leurs pourtours, la solution de la présente invention consiste à ne pas lier les couches externe et interne au niveau de l'ouverture de tronc afin de pouvoir intercaler le pantalon entre lesdites couches externe et interne.

Cette caractéristique permet la création d'un chemin tortueux entre le milieu extérieur et le corps de l'utilisateur empêchant toute progression d'un éventuel agent contaminant sous forme gazeuse jusqu'au corps dudit utilisateur.

En effet, grâce à cette caractéristique, l'absorption et/ou l'adsorption complète d'un agent contaminant sous forme gazeuse est assurée dans le cas d'une éventuelle pénétration dudit agent contaminant entre les couches interne et externe.

Les couches externe et interne présentent au niveau de l'ouverture, une forme de fourreau de circonférence continue s'étendant sur une certaine longueur vers le col.

On comprend ici que la forme de fourreau de chacune des couches externe et interne est destinée à être en vis-à-vis du pantalon sur une partie de sa surface, lorsque l'ensemble de protection est porté par l'utilisateur.

Cette caractéristique permet de garantir l'efficacité de la protection fournie par l'ensemble de protection dans la mesure où les couches externe et interne présentent respectivement des caractéristiques uniformes sur l'ensemble de la surface de leur forme de fourreau.

La couche externe et la couche interne sont assemblées ponctuellement l'une à l'autre par exemple par un point ou une zone de fixation plus proche du col que de l'ouverture.

Cette caractéristique permet d'une part d'autoriser un certain degré de liberté entre les couches externe et interne favorisant le confort de l'utilisateur, et d'autre part de faciliter l'équipement de l'ensemble de protection individuelle.

Dans des modes particuliers de réalisation, l'invention répond en outre aux caractéristiques suivantes, mises en oeuvre séparément ou en chacune de leurs combinaisons techniquement opérantes.

Dans des modes particuliers de réalisation de l'invention, la liaison entre la couche externe et la couche interne peut être amovible de sorte à pouvoir séparer lesdites couches externe et interne l'une de l'autre.

Dans des modes particuliers de réalisation de l'invention, l'ensemble de protection individuelle comprend une couche intermédiaire interposée entre la couche interne et la couche externe et configurée pour absorber et/ou adsorber un agent contaminant sous forme d'aérosol.

Ainsi, l'ensemble de protection peut assurer une protection de l'utilisateur contre les agents contaminants sous forme de particules fines solides ou liquides.

La couche intermédiaire peut être soit assemblée à la couche interne et/ou à la couche externe, soit libre par rapport auxdites couches interne et externe.

Dans des modes particuliers de réalisation de l'invention, la couche intermédiaire est réalisée en textile non tissé, par exemple en polypropylène, et est traitée hydrophobe.

### Brève description des figures

L'invention sera mieux comprise à la lecture de la description suivante, donnée à titre d'exemple nullement limitatif, et faite en se référant aux figures suivantes :
[Fig. 1] la figure 1 représente une vue de face d'un ensemble de protection individuelle contre les agressions NRBC selon l'invention ;
[Fig. 2] la figure 2 représente une vue schématique d'une section selon une ligne de section A-A de l'ensemble de la figure 1 ;

Dans ces figures, des références numériques identiques d'une figure à l'autre désignent des éléments identiques ou analogues. Par ailleurs, pour des raisons de clarté, les dessins ne sont pas à l'échelle, sauf mention contraire.

### Description des modes de réalisation

La présente invention, telle que représentée sur la figure 1, concerne un ensemble de protection individuelle 30 d'un utilisateur contre les agressions NRBC (nucléaires, radiologiques, biologiques et chimiques) comportant un vêtement 10 destiné à recouvrir la partie supérieure du corps de l'utilisateur, tel qu'un maillot, un sweat-shirt, un sweater, etc., et un pantalon 20 destiné à recouvrir la partie inférieure du corps de l'utilisateur.

Le vêtement présente une partie ventrale et une partie dorsale opposées l'une à l'autre et définies entre un col 110, destiné à recevoir en engagement la tête de l'utilisateur, et une ouverture de tronc 111, destinée à recevoir en engagement le tronc de l'utilisateur.

On entend dans le présent texte, par le terme « col », une ouverture destinée à entourer le cou d'un utilisateur.

Comme le montre la figure 1, le vêtement s'étend en longueur entre le col 110 et l'ouverture de tronc 111.

Dans un exemple de réalisation de l'invention, le vêtement 10 présente également une capuche 113 s'étendant depuis le pourtour du col 110 et destinée à recouvrir l'ensemble de la tête d'un utilisateur à l'exception de son visage, lequel est destiné à déboucher à travers une ouverture faciale de la capuche 113.

Le vêtement 10 présente en outre des manches 112 destinées à loger les bras de l'utilisateur. Chaque manche 112 présente une extrémité proximale par laquelle elle est reliée aux parties ventrale et dorsale, ladite extrémité proximale étant opposée à une extrémité distale.

Le vêtement 10, comporte, dans son épaisseur, d'un environnement extérieur dans lequel évolue l'utilisateur le portant dans des conditions normales d'utilisation, vers le corps dudit utilisateur :
- une première couche textile, dite « couche externe » 11, perméable à l'air, configurée pour stopper un agent contaminant sous forme liquide, et présentant une double caractéristique hydrophobe et/ou oléophobe, et
- une deuxième couche textile, dite « couche interne » 12, perméable à l'air et configurée pour absorber et/ou adsorber un agent contaminant sous forme gazeuse.

On comprend ici que les couches externe 11 et interne 12 comprennent chacune un col 110, une ouverture 111 et des manches 112.

Dans un exemple de réalisation de l'invention, les couches externe 11 et interne 12 comprennent également une capuche 113.

Les couches externe 11 et interne 12 sont perméables à l'air.

La couche externe 11 est avantageusement conçue de sorte à résister aux contraintes mécaniques, notamment à l'abrasion et aux déchirures.

Comme représenté schématiquement sur la figure 1, la couche externe 11 est avantageusement dimensionnée de sorte à recouvrir partiellement le pantalon 20 lorsque l'ensemble de protection individuelle 30 est porté par un utilisateur, afin de protéger ledit utilisateur de toute projection d'un agent contaminant liquide.

Plus particulièrement, la couche externe 11 est préférentiellement dimensionnée de sorte que, quels que soient les mouvements de l'utilisateur, le vêtement 10 recouvre toujours ledit utilisateur et en particulier, recouvre toujours la partie supérieure du pantalon 20.

Elle présente une surface intérieure orientée vers l'utilisateur lorsque ce dernier est équipé du vêtement 10, opposée à une surface extérieure en vis-à-vis de l'environnement extérieur.

La couche interne 12, en partie représentée par les traits discontinus sur la figure 1, est agencée à l'intérieur et de la couche externe 11, contre sa surface intérieure. La couche interne 12 est destinée à être en contact direct ou indirect avec le corps de l'utilisateur lorsqu'il porte le vêtement 10.

Le textile de la couche interne comporte un milieu absorbant et/ou adsorbant par exemple composé de charbons actifs, de zéolithes et de catalyseurs, etc. Le milieu adsorbant est préférentiellement intégré au sein du textile sous forme de poudre, de billes ou encore de fibres.

La couche externe 11 et la couche interne 12 sont assemblées entre elles ponctuellement, c'est-à-dire selon une zone ou un point de fixation isolé plus proche du col 110 que de l'ouverture de tronc 111.

Plus particulièrement, avantageusement, les couches externe 11 et interne 12 ne sont pas fixées l'une à l'autre au niveau de l'ouverture 111, afin de permettre l'insertion du pantalon 20 entre lesdites couches externe 11 et interne 12 lorsque l'ensemble de protection 30 est porté par un utilisateur.

Cette caractéristique permet avantageusement de garantir une protection optimale à l'utilisateur dans la mesure où à l'interface entre la couche interne 12, le pantalon 20 et la couche externe 11, un chemin tortueux est formé entre le milieu extérieur et le corps de l'utilisateur empêchant toute progression d'un éventuel agent contaminant, quelle que soit sa forme, vers le corps dudit utilisateur.

En effet, dans le cas où un agent contaminant sous forme gazeuse arriverait à pénétrer sous la couche externe 11, il serait absorbé et/ou adsorbé par la couche interne 12 et ne pourrait progresser au-delà du pantalon 20, ledit pantalon 20 formant une barrière protectrice.

La couche interne 12 peut être assemblée de manière permanente ou de manière amovible à la couche externe 11, par exemple par couture, par soudage ou par collage, ou de manière amovible, par exemple par des éléments d'emboitage élastique ou par des éléments auto-agrippant.

Préférentiellement, la couche interne 12 et la couche externe 11 sont en outre fixées l'une à l'autre par couture sur le pourtour de l'ouverture faciale de la capuche 113.

La couche externe 11 et la couche interne 12 présentent, sur un segment de leur longueur s'étendant depuis l'ouverture 111, une forme de fourreau de circonférence continue, c'est-à-dire qu'elles ne présentent pas de dispositif de fermeture, tel qu'une fermeture à glissière ou une fermeture auto-agrippante.

On entend par les termes « circonférence continue » que la circonférence de chaque couche externe 11 et interne 12 est fermée et indivisible. Dans cette définition est incluse d'éventuelles coutures. Ainsi, en tout point de sa surface, la couche externe 11 présente uniformément sensiblement les mêmes caractéristiques, de même que la couche interne 12. Le corps de l'utilisateur, et notamment son tronc, lorsqu'il est engagé à travers cette forme de fourreau, est donc protégé de façon optimale.

Préférentiellement, comme le montre schématiquement la figure 2, l'ensemble de protection individuelle 30 comprend en outre une couche intermédiaire 13 interposée entre la couche externe 11 et la couche interne 12. Dans des exemples de réalisation de l'invention, la couche intermédiaire 13 peut être assemblée, par exemple, cousue ou laminée à la couche interne 12.

Alternativement, la couche intermédiaire 13 peut être assemblée, par exemple cousue ou laminée, contre la surface intérieure de la couche externe 11.

La couche intermédiaire 13 est réalisée en matériau non tissé, préférentiellement en polypropylène traité hydrophobe.

Cette couche intermédiaire 13 permet avantageusement de protéger l'utilisateur contre des agents contaminants sous forme aérosol, c'est-à-dire sous forme de particules fines solides ou liquides, et en particulier contre les aérosols d'origine biologiques tels que les bactéries et les virus.

Le pantalon 20 comporte une première couche comportant un matériau, par exemple un textile, comprenant un traitement hydrophobe et/ou oléophobe afin de protéger l'utilisateur contre toute agression d'agent contaminant sous forme liquide et une deuxième couche comportant un matériau, par exemple un textile, destiné à assurer la filtration d'agents contaminants sous forme gazeuse.

On comprend ici que le matériau de la première couche du pantalon 20 est analogue à celui de la couche externe 11 du vêtement 10 et que le matériau de la deuxième couche du pantalon 20 est analogue à celui de la couche interne 12 du vêtement 10.

Les première et deuxième couches du pantalon 20 sont préférentiellement assemblés l'une à l'autre par couture au moins sur le pourtour de la taille du pantalon 20.

Pour des raisons de clarté et pour simplifier la lecture des figures, les première et deuxième couches du pantalon 20 sont représentées sous la forme d'une unique couche sur les figures 1 et 2.

Préférentiellement, l'ensemble de protection individuelle 30 comporte un système de suspension, par exemple une paire de bretelles 21, destiné à relier l'un avec l'autre le vêtement 10 et le pantalon 20.

Dans l'exemple de réalisation représenté sur la figure 1, chaque bretelle 21 comporte un lien 211 dont une première extrémité comprend un anneau 212 à travers lequel est engagé ledit lien 211 de sorte à former une boucle 210.

Les bretelles 21 sont agencées de sorte que la boucle formée par chaque lien 211 entoure l'extrémité proximale d'une manche 112 et est introduit à travers un manchon ou un oeillet (non représentés sur les figures) fixé sur la surface intérieure de la couche externe 11 et dans lequel il est libre de coulisser.

Avantageusement, l'anneau 212 est mobile en coulissement le long du lien 211 de sorte à modifier la dimension de la boucle 210 selon les mouvements réalisés par l'utilisateur.

Cette caractéristique participe à augmenter le confort de l'utilisateur en favorisant sa liberté de mouvements.

Chaque lien 211 présente, à sa seconde extrémité, un élément de fixation configuré pour coopérer de façon amovible avec un élément de fixation agencé sur le pantalon 20, de sorte à fixer la couche externe 11 avec ledit pantalon 20.

Les éléments de fixation du lien 211 et du pantalon 20 peuvent avantageusement être formés par des éléments d'emboitage élastique, par exemple du type mâle/femelle.

Cette caractéristique permet d'assurer une liaison entre la couche externe 11 et le pantalon 20 lorsque l'ensemble de protection individuelle 30 est porté par l'utilisateur, et ainsi de prévenir tout risque de fuite d'agent contaminant à l'intérieur dudit ensemble, quels que soient les mouvements de l'utilisateur.

De manière plus générale, il est à noter que les modes de mise en oeuvre et de réalisation de l'invention considérés ci-dessus ont été décrits à titre d'exemples non limitatifs et que d'autres variantes sont par conséquent envisageables.

## Revendications

1. Ensemble de protection individuelle (30) d'un utilisateur contre un agent contaminant de type nucléaire, radiologique, biologique et chimique, dit NRBC, comportant un vêtement (10) et un pantalon (20), ledit vêtement (10) comprenant des manches (112) et un col (110) opposé à une ouverture de tronc (111), ledit vêtement (10) comprenant dans son épaisseur d'un environnement extérieur vers son corps :
- une couche externe (11), perméable à l'air, configurée pour stopper l'agent contaminant de type NRBC sous sa forme liquide, et présentant une double caractéristique hydrophobe et/ou oléophobe,
- une couche interne (12), perméable à l'air, configurée pour absorber et/ou adsorber l'agent contaminant de type NRBC sous sa forme gazeuse, et comportant un milieu absorbant et/ou adsorbant,
ledit ensemble de protection individuelle (30) étant **caractérisé en ce que** les couches externe (11) et interne (12) sont non liées entre elles au niveau de l'ouverture de tronc (111) de sorte que lorsque l'ensemble de protection (30) est porté par un utilisateur, le pantalon (20) puisse être interposé entre lesdites couches externe (11) et interne (12), les couches externe (11) et interne (12) :
- présentant chacune, sur un segment de leur longueur s'étendant depuis l'ouverture de tronc (111), une forme de fourreau de circonférence continue fermée et indivisible vers le col (110),
- ne présentant pas de dispositif de fermeture au niveau de fourreau, et
- étant assemblées ponctuellement l'une à l'autre par un point ou une zone de fixation plus proche du col (110) que de l'ouverture de tronc (111).

2. Ensemble de protection individuelle (30) selon la revendication 1, comprenant une couche intermédiaire (13) interposée entre la couche interne (12) et la couche externe (11) et configurée pour absorber et/ou adsorber un agent contaminant sous forme d'aérosol.

3. Ensemble de protection individuelle (30) selon la revendication 2, dans lequel la couche intermédiaire (13) est réalisée en textile non tissé, et est traitée hydrophobe.

## Patentansprüche

1. Persönliche Schutzanordnung (30) für einen Benutzer gegen ein nukleares, radiologisches, biologisches und chemisches Kontaminationsmittel, bekannt als CBRN, umfassend ein Kleidungsstück (10) und eine Hose (20), das Kleidungsstück (10) umfassend Ärmel (112) und einen Kragen (110) gegenüber einer Rumpföffnung (111), das Kleidungsstück (10) umfassend in seiner Dicke von einer äußeren Umgebung zu seinem Körper:
- eine äußere Schicht (11), die luftdurchlässig ist, die konfiguriert ist, das Kontaminationsmittel vom CBRN-Typ in seiner flüssigen Form aufzuhalten, und die eine doppelt hydrophobe und/oder oleophobe Eigenschaft aufweist,
- eine innere Schicht (12), die luftdurchlässig ist, die konfiguriert ist, das Kontaminationsmittel vom CBRN-Typ in seiner gasförmigen Form zu absorbieren und/oder zu adsorbieren, und umfassend ein absorbierendes und/oder adsorbierendes Medium,
wobei die persönliche Schutzanordnung (30) **dadurch gekennzeichnet ist, dass** die äußere (11) und die innere (12) Schicht an der Rumpföffnung (111) nicht miteinander verbunden sind, sodass, wenn die Schutzanordnung (30) von einem Benutzer getragen wird, die Hose (20) zwischen die äußere (11) und die innere (12) Schicht eingefügt werden kann, wobei die äußere (11) und die innere (12) Schicht:
- jeweils über einen Segment ihrer Länge, das sich von der Rumpföffnung (111) erstreckt, eine Hüllenform mit kontinuierlichem Umfang aufweisen, die zum Kragen (110) hin geschlossen und unteilbar ist,
- keine Verschlussvorrichtung auf der Höhe der Hülle aufweisen, und
- punktuell durch einen Befestigungspunkt oder eine Zone, die näher am Kragen (110) als an der Rumpföffnung (111) liegt, aneinandergefügt sind.

2. Persönliche Schutzanordnung (30) nach Anspruch 1, umfassend eine Zwischenschicht (13), die zwischen der inneren Schicht (12) und der äußeren Schicht (11) eingefügt und konfiguriert ist, ein Kontaminationsmittel in Form eines Aerosols zu absorbieren und/oder zu adsorbieren.

3. Persönliche Schutzanordnung (30) nach Anspruch 2, wobei die Zwischenschicht (13) aus einem nicht gewebten Textil hergestellt und hydrophob behandelt ist.

## Claims

1. Personal protection kit (30) for protecting a user against a nuclear, radiological, biological and chemical type contaminating agent, so-called CBRN, including a garment (10) and a trouser (20), said garment (10) comprising sleeves (112) and a collar (110) opposite to a torso opening (111), said garment (10) comprising in the thickness thereof, from the external environment towards its body:
- an outer layer (11), air-permeable, configured to stop the CBRN-type contaminating agent in its liquid form, and having a dual hydrophobic and/or oleophobic characteristic,
- an inner layer (12), air-permeable, configured to absorb and/or adsorb the CBRN-type contaminating agent in its gaseous form, and including an absorbent and/or adsorbent medium,
said personal protection kit (30) being **characterised in that** the outer (11) and inner (12) layers are not bonded together at the torso opening (111) so that, when the protection kit (30) is worn by a user, the trouser (20) could be interposed between said outer (11) and inner (12) layers, the outer (11) and inner (12) layers:
- each having, over a segment of their length extending from the torso opening (111), a sheath-like shape of continuous circumference closed and indivisible towards the collar (110),
- having no closure device at the level of the sheath, and
- being punctually assembled together through an attachment point or area closer to the collar (110) than to the torso opening (111).

2. Personal protection kit (30) according to claim 1, comprising an intermediate layer (13) interposed between the inner layer (12) and the outer layer (11) and configured to absorb and/or adsorb a contaminating agent in the form of an aerosol.

3. Personal protection kit (30) according to claim 2, wherein the intermediate layer (13) is made of a non-woven textile, and is hydrophobically treated.
